# EUROPÄISCHE PATENTSCHRIFT

(11) **EP 0 436 600 B1**
(45) Veröffentlichungstag und Bekanntmachung des Hinweises auf die Patenterteilung: **09.06.1993**
(21) Anmeldenummer: 89910848.4
(22) Anmeldetag: 25.08.1989
(51) Int. Cl.: C14B 1/26, C14B 1/58

(54) **VERFAHREN UND EINRICHTUNG ZUM STRECKEN VON LEDER**
A PROCESS AND DEVICE FOR STRETCHING LEATHER
PROCEDE ET DISPOSITIF D'ETIRAGE DU CUIR

(30) Priorität: 29.09.1988 DE 3833068
(43) Veröffentlichungstag der Anmeldung: 17.07.1991
(73) Patentinhaber: DOKOUPIL, Jiri, D-65549 Limburg (DE)
(72) Erfinder: DOKOUPIL, Jiri, D-65549 Limburg (DE)
(86) Internationale Anmeldenummer: EP8900998
(87) Internationale Veröffentlichungsnummer: WO9003448

(56) Entgegenhaltungen:
- EP-A- 36 183
- CH-A- 393 620
- DE-A- 3 431 353
- DE-B- 1 296 736
- DE-C- 510 128
- FR-A- 1 407 169
- FR-A- 2 096 351

## Beschreibung

Die Erfindung betrifft ein Verfahren zum Strecken von Leder und ähnlichen Flachmaterialien, wie z.B. Felle, Pelze, gegebenenfalls aber auch Folienzuschnitte und dergleichen.

Aus der DE-A-3 010 003 ist es bekannt, Lederstücke - üblicherweise kurz "Häute" genannt - in einem Spaltraum zwischen zwei durch Unterdruck gegeneinandergepressten sowie längs ihres Umfanges gegeneinander abgedichteten elastisch dehnbaren Membranen einzuspannen und den Streckvorgang durch gleichzeitiges Dehnen der beiden Membranen unter raibungsschlüssiger Mitnahme des zwischen ihnen eingespannten Leders auszuführen. Auf diese Weise lässt sich eine über die Fläche das Leders gleichmässig verteilte und faltenfreie, bleibende Flächenvergrösserung von beträchtlichem Ausmass erreichen. Dazu ist allerdings für beide Membranen je eine über den Membranumfang verteilt wirkende Dahnvorrichtung erforderlich. Wegen des Raibungsschlusses zwischen beiden Membranen und dem Leder ist dabei für eine im wesentlichen übereinstimmende Dehnung der Membranen zu sorgen.

Aus der DE-A-3 431 353 ist als nächstkommender Stand der Technik eine Einrichtung bekannt, bei der die Lederstücke ebenfalls in einem Spaltraum zwischen zwei, elastisch dehnbaren Membranen eingespannt und durch gleichzeitiges Dehnen dar beiden Membranen gestreckt werden. Die Membranen sind an ihren Rändern in starre, ebene Rahmen eingespannt und werden in ihren mitteleren Bereichen durch Auswölben oder Ausrücken bezüglich der Rahmenebene gedehnt. Teilweise werden für dieses Auswölben entsprechend gewölbte Druckelemente mit einer gleitfeundlichen Oberflächenschicht verwendet, welch letztere eine Relativbewegung zwischen Membran und Druckelement ermöglicht. Zwischen den Membranen und dem Leder ist dagegen keine Gleitung vorgesehen. Mit solchen wenigstens teilweise gewölbten Membranen bereitet die angestrebte, über die Lederfläche gleichmässige Streckung Schwieriekeiten.

Aufgabe der Erfindung ist demgegenüber zunächst die Schaffung eines Streckverfahrens, das gleichwertige Streckergebnisse ohne die vergleichsweise aufwendige Dehnbeaufschlagung beider Lederoberflächen ermöglicht. Die erfindungsgemässe Lösung dieser Aufgabe ist bestimmt durch die Kombination folgender Merkmale:
a) wenigstens ein Teil einer ersten Oberfläche eines Lederstückes wird auf einer bezüglich des Leders gleitfreundlichen Auflagefläche zur Anlage gebracht;
b) das Lederstück wird mit über wenigstens einen Teil der Auflagefläche verteilt in Richtung gegen die Auflagefläche wirkenden Andruckkräften beaufschlagt;
c) zur Streckung des Leders unter Gleitung relativ zu der Auflagefläche werden auf mindestens einem Teil der zweiten Oberfläche des Lederstückes wenigstens annähernd tangential bezüglich einer Lederoberfläche sowie wenigstens annähernd allseitig zum Rand des Lederstückes hin gerichtete Streckkräfte zur Einwirkung gebracht.

Durch eingehende Untersuchungen wurde erwiesen, dass mittels einer solchen einseitigen Oberflächenbeaufschlagung des Leders hervorragende Ergebnisse hinsichtlich Ausmass und Gleichförmigkeit der Flächenvergrösserung erzielt werden können.

Dabei kommt es im allgemeinen wesentlich auf die gleichzeitige und allseitig im wesentlichen gleichmässige Gleitung des Leders relativ zur Auflagefläche an. Die erforderliche Gleitfreundlichkeit der Auflagefläche kann im allgemeinen unter Berücksichtigung der jeweiligen Eigenschaften, insbesondere auch des Feuchtigkeitsgehaltes, des Leders durch Auswahl unter handelsüblichen Materialien ohne Schwierigkeiten sichergestellt werden. Ueberraschend hat sich herausgestellt, dass die Andruckkräfte auch hier - in an sich bekannter Weise - durch Beaufschlagung des Leders mit Unterdruck bezüglich der Umgebungsatmosphäre erzeugt werden können. Dieser Unterdruck wird vorteilhaft in einem das Leder umschliessenden Spaltraum zur Wirkung gebracht.

Darüberhinaus befasst sich die Erfindung mit der Verwirklichung weiterer Bearbeitungsfunktionen am Leder im Zusammenhang mit der Streckbearbeitung. Dazu gehört zunächst die Kombination des Streckvorganges mit einer Aufheizung, die u.a. auch für eine Verbesserung der Streckergebnisse benutzt werden kann. In diesem Zusammenhang umfasst die Erfindung als weiteren wesentlichen Gegenstand die Kombination des Streckvorganges mit einer Trocknung. Ueberraschenderweise hat sich diese Mehrfachbehandlung als grundsätzlich problemlos durchführbar erwiesen. Im Hinblick auf die grosse Bedeutung der Einstellung von bestimmten Feuchtigkeitswerten im Verlaufe der Lederherstellung und Lederbarbeitung ergibt sich damit ein überaus bedeutsamer Rationalisierungsfortschritt. In der Praxis hat es sich dazu als vorteilhaft erwiesen, das Leder während des Streckvorganges an seiner zweiten Oberfläche mit Absaug-Unterdruck zu beaufschlagen.

Eine weitere Aufgabe der Erfindung ist die Schaffung einer Streckeinrichtung für Leder und dergleichen, die insbesondere für die Ausführung des erfindungsgemässen Verfahrens geeignet ist. Die Lösung dieser Aufgabe ist bestimmt durch folgende Merkmale:
a) es ist eine Tragvorrichtung zur Aufnahme des ausgebreiteten Leders mit einer bezüglich der ersten Lederoberfläche gleitfähigen Auflagefläche vorgesehen;
b) es ist eine Streckvorrichtung mit wenigstens einem der Auflagefläche gegenüberliegend angeordneten, am Leder angreifenden Andruck- und Streckwerkzeug vorgesehen.

Eine derartige Streckeinrichtung zeichnet sich gegenüber dem Bekannten durch vorteilhaft vereinfachte Konstruktion und verminderten Bauaufwand sowie erhöhte Robustheit und Betriebssicherheit aus. Vorteilhaft wird dabei die Gleitfähigkeit der Auflagefläche mit Hilfe eines Aufbaues oder einer Beschichtung aus einem Kunststoff mit selbstschmierender Oberflächenbeschaffenheit erzielt, z.B. Tetrafluoräthylen.

Eine Weiterführung der Erfindungsaufgabe richtet sich auf die Schaffung einer kombinierten Streck- und Wärmebehandlungseinrichtung für Flachmaterialien wie Leder und dergleichen. Die erfindungsgemässe Lösung dieser Aufgabe bestimmt sich bei einer Streckeinrichtung der vorgenannten Art dadurch, dass eine mit dem in Bearbeitung befindlichen Leder in Wirkverbindung stehende einer Heizvorrichtung vorgesehen ist. Damit lassen sich nicht nur kombinierte Behandlungsaufgaben in einer Maschine sowie unter Einsparung von Handhabungs- und Arbeitsgängen rationell lösen, sondern in manchen Fällen insbesondere auch die bleibende Streckung des Leders verbessern. Vorzugsweise wird eine solche Behandlungseinrichtung derart ausgeführt, dass das die Auflagefläche bildende Tragorgan wenigstens teilweise aus hochwärmeleitendem Material, vorzugsweise Metall, besteht und mit einer Konduktions- bzw. Konvektions-Heizvorrichtung in Wirkverbindung steht.

Eine besonders wichtige Weiterführung der Erfindungsaufgabe zielt ebenfalls auf eine Kombination verschiedener Arbeitsfunktionen, und zwar diejenige der Streckung mit einer Trocknung. Die zugehörige Lösung ist dadurch bestimmt, dass zwischen der Auflagefläche und dem Streckwerkzeug ein das Lederstück aufnehmender Spaltraum gebildet ist, der mit einer Absaugvorrichtung verbunden ist. Im allgemeinen ist es zweckmässig, diese Ausführung mit den bereits erwähnten Merkmalen einer Heizvorrichtung auszustatten.

Weitere Merkmale und Vorteile der Erfindung werden unter Bezugnahme auf die in den Zeichnungen schematisch dargestellten Ausführungsbeispiele erläutert. Hierin zeigt:
- Fig.1: eine Gesamt-Seitenansicht einer erfindungsgemässen Leder-Streckmaschine,
- Fig.2: eine Prinzipdarstellung der erfindungsgemässen Streckfunktion,
- Fig.3: einen Teil-Vertikalschnitt in einem Randbereich eines Membran-Streckwerkzeuges mit Absaugvorrichtung sowie eines Tragorgans mit Heizvorrichtung, innerhalb einer Streck-Trocknungsmachine in grösserem Massstab,
- Fig.4: einen Teil-Vertikalschnitt entsprechend Fig.3, jedoch mit abgewandelter Ausbildung des Streckwerkzeugs und des Tragorgans,
- Fig.5: wiederum einen Teil-Vertikalschnitt entsprechend Fig.3 für ein mit besonderer Arbeitsflächenstruktur versehenes Membran-Streckwerkzeug und
- Fig.6: eine Gesamt-Seitenansicht einer erfindungsgemässen Streck-Trocknungsmaschine mit abgewandelter Tragvorrichtung.

Bei der Streckmaschine nach Fig.1 ist eine im ganzen tellerförmig ausgebildete und längs einer Horizontalebene angeordnete Streckvorrichtung STV1 am Kragarm A eines ortsfesten Maschinengestells G vertikal verstellbar gelagert. Eine der Einfachheit halber als Kolben-Zylinderanordnung angedeutete Hub-Senkvorrichtung HS erlaubt die Verstellung der Streckvorrichtung zwischen der in Fig.1 dargestellten, angehobenen Ruhestellung und einer abgesenkten Arbeitsstellung.

Ein Lederstück (im folgenden kurz "Haut") L ist mit seiner ersten (untenliegenden) Oberfläche L1 auf der gegenüber dem Leder hochgleitfähigen Auflagefläche AF einer Tragvorrichtung TRV1 faltenfrei ausgebreitet. In der abgesenkten Arbeitsstellung der Streckvorrichtung STV1 tritt die untenliegende Arbeitsoberfläche AO eines Andruck- und Streckwerkzeuges ASW mit der zweiten (obenliegenden) Oberfläche L2 der Haut in Berührung. Wie in Fig.2 vereinfacht angedeutet, wird letztere dabei zunächst mit gleichförmig verteilten, in Richtung gegen die Auflagefläche AF wirkenden Andruckkräften Pa und sodann zur Streckung der Haut unter Gleitung relativ zu der Auflagefläche mit im wesentlichen tangential bezüglich der Lederoberfläche sowie allseitig zum Rand der Haut hin gerichteten Streckkräften Ps beaufschlagt.

Wesentlicher Bestandteil des Andruck- und Streckwerkzeuges ASW ist eine die Haut überdeckende, elastisch dehnbare Membran M1, die mittels einer Dehn-Antriebsvorrichtung DAV unter Aufrechterhaltung der Andruckkräfte Pa in Normalrichtung zu ihrer Umfangslinie ausgedehnt wird und dabei durch Reibungsschluss die tangentialen Streckkräfte Ps erzeugt. Die Dehn-Antriebsvorrichtung DAV umfasst eine Vielzahl von parallel zur Membranebene sowie über den Membranumfang verteilt angeordneten Kolben-Zylindereinheiten DZ, deren Kolbenstangen mit Stangenköpfen SK am Rand der Membran befestigt sind. Eine solche Anordnung ist an sich aus der DE-OS 30 10 003 bekannt und bedarf daher hier keiner näheren Darstellung und Erläuterung.

Die Andruckkräfte Pa werden - wie ebenfalls an sich aus der genannten DE-OS bekannt - mittels Unterdruck in einem die Haut aufnehmenden Spaltraum SP erzeugt. Dieser Spaltraum ist zwischen der Auflagefläche AF einerseits und der Arbeitsoberfläche AO der Membran M1 andererseits gebildet. Zur Abdichtung des Spaltraumes ist eine ununterbrochen längs des Umfanges der Membran M1 verlaufende, wulstartige Weichkörperdichtung DR vorgesehen, die an der Auflagefläche AF dichtend anliegt. Diese Verhältnisse sind im einzelnen aus Fig.3 ersichtlich.

Wesentlich unterschiedlich von der bekannten Anordnung ist jedoch der Fortfall einer untenliegenden Streckvorrichtung mit eigener Membran und zugehörigem Dehnantrieb. Diese vorteilhafte Vereinfachung ergibt sich durch die Anwendung einer gleitfähigen Auflagefläche AF im Bereich der untenliegenden Tragvorrichtung.

Wesentlich unterschiedlich von der bekannten Anordnung ist jedoch der Fortfall einer untenliegenden Streckvorrichtung mit eigener Membran-und zugehörigem Dehnantrieb. Diese vorteilhafte Vereinfachung ergibt sich durch die Anwendung einer hochgleitfähigen Lederauflage.

Darüberhinaus ermöglicht diese Anwendung einer starren, jedoch den Streckvorgang am Leder nicht beeinträchtigenden Auflage in besonders einfacher Weise die Ausgestaltung der Maschine als kombinierte Streck-Wärmebehandlungseinrichtung. Hierzu ist, wie in Fig.3 dargestellt, an der Unterseite des Tragorgans TO1 eine Konduktions-Heizvorrichtung HV angeordnet, z.B. in der angedeuteten Form einer mit einem zirkulierenden Heizmedium gefüllten Hohlplatte, die mit dem Tragorgan TO1 in gut wärmeleitender Verbindung steht. Das Tragorgan selbst besteht ebenfalls aus hochwärmeleitendem Material. Die entsprechende Materialauswahl wird durch die starre Beschaffenheit des Tragorgans wesentlich erleichtert oder sogar erst ermöglicht, weil einerseits im Bereich starrer Festkörper - im Gegensatz zu den für eine Membran erforderlichen, weichflexiblen Materialien - geeignete Wärmeleitwerte und Wärmeübergangswerte verfügbar sind und andererseits auf Dehnungseigenschaften keine Rücksicht genommen werden muss. Insgesamt kann also eine intensive thermische Wirkverbindung zwischen der Heizvorrichtung und dem Leder erreicht werden.

Anstelle oder in Kombination mit der im Beispiel angedeuteten Konduktionsheizung kann gegebenenfalls auch eine Konvektionsheizung zur Anwendung kommen. Dazu wird ein gasförmiges Heizmedium zur Zirkulation durch den das Leder aufnehmenden Spaltraum gebracht. Grundsätzlich ist es auch möglich, die Tragvorrichtung bzw. das Tragorgan mit einer Strahlungsheizung auszustatten, die auf das Leder einwirkt.

Ein weiterer Erfindungsschritt führt - wie ebenfalls in Fig.3 dargestellt - zu einer Streck-Trocknungseinrichtung. Dazu ist der Spaltraum SP mit einer Absaugvorrichtung SV verbunden, die eine rasche Abführung der verdampften Lederfeuchtigkeit ermöglicht. Die Verbindung zwischen Absaugvorrichtung SV und Spaltraum SP wird durch ein Sammelrohr SR mit einer Mehrzahl von schlauchförmigen, flexiblen Zweigleitungen ZL sowie über zugehörige Anschlüsse AS und ein Kanalsystem KS der Membran M1 hergestellt. Dieses Kanalsystem ist im Beispiel nach Fig.3 als im Bereich der Arbeitsoberfläche AO dar Membran offene Reliefstruktur RS mit einem - hier im Querschnitt angedeuteten - flächenhaften Netz von rinnenförmigen Vertiefungen KV ausgebildet. So ergibt sich eine gleichmässig verteilte Saugwirkung und Dampfabführung.

Bei der Ausführung nach Fig.4 ist das Tragorgan TO) mit einer die Auflagefläche AF bildenden Oberflächenschicht OST aus bezüglich des Leders hochgleitfähigem Material versehen ist. Dies ermöglicht eine optimale Kombination von Wärmeleitfähigkeit des Tragorgans mit Gleitfähigkeit der Auflagefläche, wobei die Dicke der Oberflächenschicht sehr gering gehalten wird. Vorzugsweise besteht die Oberflächenschicht aus einem hochgleitfähigen Kunststoff, insbesondere Tetrafluoräthylen. Im Interesse hoher Festigkeit und Verschleissbeständigkeit kann die Oberflächenschicht ferner mit einer Faserarmierung versehen werden. Dies begünstigt eine wesentliche Weiterbildung der Erfindung, derzufolge das Tragorgan TO1 einen Grundkörper GKM aufweist, mit dem die Oberflächenschicht OST lösbar verbunden ist. Dies ermöglicht einfachen Verschleissersatz. Bei der Ausführung nach Fig.4 ist für diese lösbare Verbindung der Oberflächenschicht OSM eine Haftklebeschicht vorgesehen.

Auch bei der Ausführung nach Fig.4 ist eine durchlässige Membran M2 mit Anschluss an eine Absaugvorrichtung ähnlich Fig.3 vorgesehen. Die Membran weist hier jedoch im Bereich ihrer Arbeitsoberfläche AO eine zur Lederoberfläche hin offene und Durchlässige Porenstruktur PS auf, die über Durchlässe DL und Anschlüsse AS mit einer Absaugvorrichtung verbunden ist. Weiterhin ist die Porenstruktur in einer elastisch dehnbaren Membran-Oberflächenschicht OSM enthalten, die mit einem Membrangrundkörper GKM lösbar verbunden ist, und zwar - wie bei der Tragorgan-Oberflächenschicht OST - mittels einer Haftklebeschicht HK. Stattdessen kommt gegebenenfalls auch eine Klettenverschlussanordnung KV in Betracht, wie sie in Fig.5 - dort beispielshalber ohne durchlässige Membranstruktur und Absaugvorrichtung - für die lösbare Befestigung einer mit verzahnungsartiger Struktur Z versehenen Oberflächenschicht im Bereich der Membran-Arbeitsoberfläche AO angedeutet ist. Eine solche Oberflächenstruktur ermöglicht eine formschlüssige Uebertragung der Streckkräfte auf das Leder und damit eine besonders intensive Streckwirkung.

Fig.6 zeigt eine Variante der erfindungsgemässen Streck- bzw. Streck-Trocknungsmaschine mit einer Tragvorrichtung TRV2, die ein bandartiges, bezüglich des Andruck- und Streckwerkzeuges ASW in Richtung parallel zur Auflagefläche AF beweglich gelagertes und mit einer Vorschub-Antriebsvorrichtung VA verbundenes Tragorgan TO2 aufweist. Die Tragvorrichtung und damit die Auflagefläche sind hier - im Beispiel an einer Seite angedeutet - über den Grundriss der Streckvorrichtung STV hinausgreifend vergrössert. Dies erlaubt das Aufbringen einer Haut in einem frei zugänglichen Bereich neben der Streckvorrichtung und während der Bearbeitung einer anderen Haut sowie den anschliessenden, raschen Transport der aufgelegten Haut ion den Arbeitsbereich. Dies bedeutet einen erheblichen Rationalisierungsfortschritt.

## Patentansprüche

1. Verfahren zum Strecken von Leder und ähnlichen Flachmaterialien, gekennzeichnet durch folgende Merkmale:
a) wenigstens ein Teil einer ersten Oberfläche (L1) eines Lederstückes (L) wird auf einer bezüglich des Leders gleitfreundlichen Auflagefläche (AF) zur Anlage gebracht;
b) das Lederstück wird mit über wenigstens einen Teil der Auflagefläche verteilt in Richtung gegen die Auflagefläche wirkenden Andruckkräften (Pa) beaufschlagt;
c) zur Streckung des Leders unter Gleitung relativ zu der Auflagefläche werden auf mindestens einem Teil der zweiten Oberfläche des Lederstückes wenigstens annähernd tangential bezüglich einer Lederoberfläche sowie wenigstens annähernd allseitig zum Rand des Lederstückes hin gerichtete Streckkräfte (Ps) zur Einwirkung gebracht.

2. Verfahren nach Anspruch 1, dadurch gekennzeichnet, dass die auf das Leder wirkenden Andruckkräfte (Pa) durch Beaufschlagung des Leders mit Unterdruck bezüglich der Umgebungsatmosphäre erzeugt werden.

3. Verfahren nach Anspruch 2, dadurch gekennzeichnet, dass der Anpress-Unterdruck in einem das Leder umschliessenden Spaltraum (SP) erzeugt wird.

4. Verfahren nach einem der vorangehenden Ansprüche, dadurch gekennzeichnet, dass das Leder während des Streckvorganges einer Trocknung unterzogen wird.

5. Verfahren nach Anspruch 4, dadurch gekennzeichnet, dass das Leder während des Streckvorganges einer Aufheizung unterzogen und mindestens an seiner zweiten Oberfläche mit Absaug-Unterdruck beaufschlagt wird.

6. Einrichtung zum Strecken von Leder und ähnlichen Flachmaterialien, insbesondere zur Durchführung des Verfahrens nach einem der vorangehenden Ansprüche, gekennzeichnet durch folgende Merkmale:
a) es ist eine Tragvorrichtung (TRV1, TRV2) zur Aufnahme des ausgebreiteten Leders (L) mit einer bezüglich der ersten Lederoberfläche (L1) gleitfähigen Auflagefläche (AF) vorgesehen;
b) es ist eine Streckvorrichtung (STV) mit wenigstens einem der Auflagefläche (AF) gegenüberliegend angeordneten, am Leder angreifenden Streckwerkzeug (ASW) vorgesehen.

7. Einrichtung nach Anspruch 6, dadurch gekennzeichnet, dass das Streckwerkzeug (ASW) in an sich bekannter Weise eine elastisch dehnbare Membran (M1, M2) sowie eine mit dieser Membran in Wirkverbindung stehende Dehn-Antriebsvorrichtung (DAV) aufweist.

8. Einrichtung nach Anspruch 7, dadurch gekennzeichnet, dass die Membran (M1) an ihrer mit der zweiten Lederoberfläche (L2) in Berührung tretenden Arbeitsoberfläche (AO) eine reliefartige Struktur (RS) aufweist, die wenigstens teilweise durchgehend miteinander sowie mit einer Absaugvorrichtung (SV) verbundene Vertiefungen (KV) aufweist.

9. Einrichtung nach Anspruch 7, dadurch gekennzeichnet, dass die Membran (M2) wenigstens im Bereich ihrer mit der zweiten Lederoberfläche (L2) in Berührung tretenden Arbeitsoberfläche (AO) eine offene und durchlässige Porenstruktur (PS) aufweist, die mit einer Absaugvorrichtung (SV) verbunden ist.

10. Einrichtung nach Anspruch 8 oder 9, dadurch gekennzeichnet, dass die Membran (M1, M2) einen Grundkörper (GKM) sowie eine mit diesem verbundene, ebenfalls elastisch dehnbare Oberflächenschicht (OSM) aufweist und dass die Relief- bzw. Porenstruktur (RS, PS) im Bereich der Oberflächenschicht (OSM) gebildet ist.

11. Einrichtung nach Anspruch 10, dadurch gekennzeichnet, dass die Oberflächenschicht (OSM) lösbar mit dem Membrangrundkörper (GKM) verbunden ist.

12. Einrichtung nach einem der Ansprüche 7 bis 11, dadurch gekennzeichnet, dass die Oberflächenschicht (OSM) mit dem Membrangrundkörper (GKM) durch eine Klettenverschlussanordnung verbunden ist.

13. Einrichtung nach einem der Ansprüche 7 bis 12, dadurch gekennzeichnet, dass die Membran (M2) an ihrer mit der zweiten Lederoberfläche (L2) in Berührung tretenden Arbeitsoberfläche (AO) eine verzahnungsartig ausgebildete, beim Streckvorgang formschlüssig am Leder angreifende Struktur (Z) aufweist.

14. Einrichtung nach einem der Ansprüche 6 bis 13, dadurch gekennzeichnet, dass eine mit dem in Bearbeitung befindlichen Leder in Wirkverbindung stehende einer Heizvorrichtung (HV) vorgesehen ist.

15. Einrichtung nach Anspruch 14, dadurch gekennzeichnet, dass das die Auflagefläche (AF) bildende Tragorgan (TO1, TO2) wenigstens teilweise aus hochwärmeleitendem Material, vorzugsweise Metall, besteht und mit einer Konduktions- bzw. Konvektions-Heizvorrichtung in Wirkverbindung steht.

16. Einrichtung nach einem der Ansprüche 6 bis 13, insbesondere nach Aspruch 14 oder 15, dadurch gekennzeichnet, dass zwischen der Auflagefläche (AF) und dem Streckwerkzeug (ASW) ein das Lederstück (L) aufnehmender Spaltraum (SP) gebildet ist, der mit einer Absaugvorrichtung (SV) verbunden ist.

17. Einrichtung nach einem der Ansprüche 14 bis 16, dadurch gekennzeichnet, dass das Tragorgan (TO1) mit einer die Auflagefläche (AF) bildenden Oberflächenschicht (OST) aus bezüglich des Leders hochgleitfähigem Material versehen ist.

18. Einrichtung nach Anspruch 17, dadurch gekennzeichnet, dass die Oberflächenschicht (OST) des Tragorgans (TO1) einen hochgleitfähigen Kunststoff, insbesondere Tetrafluoräthylen, aufweist.

19. Einrichtung nach Anspruch 18, dadurch gekennzeichnet, dass die Oberflächenschicht (OST) des Tragorgans (TO1) faserarmierten Kunststoff aufweist.

20. Einrichtung nach einem der Ansprüche 17 bis 19, dadurch gekennzeichnet, dass das Tragorgan (TO1) einen Grundkörper (GKM) aufweist, mit dem die Oberflächenschicht (OST) lösbar verbunden ist.

21. Einrichtung nach Anspruch 11 oder 20, dadurch gekennzeichnet, dass für die lösbare Verbindung der Oberflächenschicht (OSM, OST) eine Haftklebeschicht vorgesehen ist.

22. Einrichtung nach einem der Ansprüche 6 bis 21, dadurch gekennzeichnet, dass die Tragvorrichtung (TRV2) ein bandartiges, bezüglich des Andruck- und Streckwerkzeuges (ASW) in Richtung parallel zur Auflagefläche (AF) beweglich gelagertes und mit einer Vorschub-Antriebsvorrichtung (VA) verbundenes Tragorgan (TO2) aufweist.

## Claims

1. Processes for stretching leather and similar flat materials, characterised by the following features:
a) at least one part of the initial surface (L1) of a piece of leather (L) is placed on a bearing surface (AF) along which the leather can be slid easily;
b) the piece of leather is loaded with the pressure forces (Pa), which are spread over at least one part of the bearing surface, working in the direction on the bearing surface;
c) stretching forces (Ps) for stretching the leather under strain relative to the bearing surface, are put into effect over at least one part of the second surface of the piece of leather and are at least approximately tangential with reference to a leather surface as well as at least approximately polydimensional in the direction of the edge of the leather piece.

2. Process according to Claim 1, characterised by the fact that the pressure forces working on the leather (Pa) are produced by loading the leather with negative pressure with reference to the ambient atmosphere.

3. Process according to Claim 2, characterised by the fact that the pressing-down negative pressure is produced in a gap (SP) surrounding the leather.

4. Process according to one of the previous claims characterised by the fact that the leather is subject to drying during the stretching process.

5. Process according to Claim 4, characterised by the fact that the leather is subject to heating during the stretching process and is loaded on its second surface at least with suction negative pressure.

6. Facility for stretching leather and similar flat materials, in particular for the execution of the process according to one of the preceding claims, characterised by the following features:
a) a bearing appliance (TRV1, TRV2) to receive the spread leather (L) is provided with a slidable bearing surface (AF) in relation to the initial leather surface (L1);
b) a stretching device (STV) is provided with at least one stretching tool (ASW) which grips the leather and is arranged opposite the bearing surface (AF).

7. Facility according to Claim 6, characterised by the fact that the stretching tool (ASW) exhibits an already familiar elastically extendable membrane (M1, M2) with a extending drive unit (DAV) working in combination with one of these membranes.

8. Facility according to Claim 7, characterised by the fact that the membrane (M1) exhibits a relief-type structure of its working surface (AO) which comes into contact with the second leather surface (L2), which exhibits cavities (KV) which are at least partly continously connected to each other and a suction device (SV).

9. Facility according to Claim 7, characterised by the fact that the membrane (M2) exhibits an open and poreous structure (PS), at least in the area of its working surface (AO) which comes into contact with the second leather surface (L2), which is connected to a suction device (SV).

10. Facility according to Claim 7 or 8, characterised by the fact that the membrane (M1, M2) exhibits a backing material (GKM) and a surface layer (OSM) linked to the former which is also elastically extendable and that the relief or pore structure (RS, PS) is formed in the surface layer (OSM).

11. Facility according to Claim 10, characterised by the fact that the surface layer (OSM) is connected in such a way to the membrane backing material (GKM) that it can be disconnected again.

12. Facility according to Claims 7 to 11, characterised by the fact that the surface layer (OSM) is connected to the membrane backing material (GKM) by means of a velcro fastener arrangment.

13. Facility according to Claims 7 to 12, characterised by the fact that the membrane (M2) exhibits a tooth-formed structure (Z) which positively grips leather during the stretching process on the working surface (AO) which comes into contact with the second leather surface (L2).

14. Facility according to Claims 6 to 13, characterised by the fact that a heating device (HV) is provided which works in combination with the leather being processed.

15. Facility according to Claim 14, characterised by the fact that the bearing element (TO1, TO2) which forms the bearing surface (AF) is at least partly made of highly heat-conducting material, preferably metal, and works in connection with a conduction or convection heating device.

16. Facility according to Claims 6 to 13, in particular according to Claim 14 or 15, characterised by the fact that a gap (SP) which accommodates the piece of leather (L) is formed between the bearing surface (AF) and the stretching tool (ASW), which is connected to a suction device (SV).

17. Facility according to one of the Claims 14 to 16, characterised by the fact that the bearing element (TO1) is provided with a surface layer (OST) which with regard to the leather is made of highly slidable material and which forms the bearing surface (AF).

18. Facility according to Claim 17, characterised by the fact that the surface layer (OST) of the bearing element (TO1) exhibits a very slidable synthetic material, in particular tetrefluorethylene.

19. facility according to Claim 18, characterised by the fact that the surface layer (OST) of the bearing element (TO1) exhibits felt-reinforced synthetic material.

20. Facility according to Claims 17 to 19 characterised by the fact that the bearing element (TO1) exhibits backing material (GKM) which can be disconnected from the surface layer (OST).

21. Facility according to Claim 11 to 20, characterised by the fact that a contact adhesive layer is provided for the removable connection of the surface layer (OSM, OST).

22. Facility according to Claims 6 to 21, characterised by the fact that the bearing appliance (TRV2) contains a band-type, with reference to the pressing and stretching tool (ASW), freely-supported bearing element (TO2) connected to a feeding drive unit (VA) in a direction parallel to the bearing surface (AF).

## Revendications

1. Procédé pour l'étirage du cuir et autres matières plates, lorsque
a) au moins une partie d'une première surface (L1) d'une pièce de cuir (L) est placée sur une surface d'appui (AF) bien glissante en ce qui concerne le cuir;
b) la pièce de cuir est appliquée avec au moins plus d'une partie de la surface d'appui répartie dans le sens inverse des forces de pression (Pa) actives sur la surface d'appui;
c) pour l'étirage du cuir en glissement relatif à la surface d'appui, des forces d'étirage (Ps) dirigées vers le bord de la pièce de cuir agissent sur au moins une partie de la deuxième surface de la pièce de cuir pour le moins presque de façon tangentielle en ce qui concerne une surface du cuir ainsi qu'au moins polydirectionnel.

2. Procédé d'après l'exigence 1, caractérisée par le fait que les forces de pression (Pa) actives sur le cuir sont générées par application du cuir avec sous-pression relativement à l'atmosphère ambiant.

3. Procédé d'après l'exigence 2, caractérisée par le fait que la sous-pression de presse est générée dans un espace (SP) entourant le cuir.

4. Procédé d'après l'une des exigences précédentes, caractérisée par le fait que le cuir est soumis à un séchage pendant l'opération d'étirage.

5. Procédé d'après l'exigence 4, caractérisée par le fait que le cuir est soumis à un échauffement pendant l'opération d'étirage et à une sous-pression d'aspiration au moins à sa deuxième surface.

6. Installation pour l'étirage du cuir et autres matières plates, en particulier pour l'utilisation du procédé d'après l'une des exigences précédentes, pour laquelle
a) est prévu un dispositif porteur (TRV1, TRV2) pour la prise du cuir (L) étalé avec une surface d'appui (AF) glissante en ce qui concerne la première surface de cuir (L1);
b) est prévu un dispositif d'étirage (STV) avec au moins un outil d'étirage (ASW) attaquant le cuir, disposé en face de la surface d'appui (AF).

7. Installation d'après l'exigence 6, caractérisée par le fait que l'outil d'étirage (ASW) présente une membrane (M1, M2) souple élastique de méthode connue ainsi qu'un dispositif d'entraînement d'extension (DAV) se trouvant en liaison active avec cette membrane.

8. Installation d'après l'exigence 7, caractérisée par le fait que la membrane (M1) présente une structure en relief (RS) sur sa surface de travail (AO) qui entre en contact avec la deuxième surface de cuir (L2). Cette surface de cuir présente des cavités (KV) liées au moins en partie en continu ainsi qu'avec un dispositif d'aspiration (SV).

9. Installation d'après l'exigence 7, caractérisée par le fait que la membrane (M2) présente une structure des pores (PS) ouverte et perméable au moins dans le secteur de sa surface de travail (AO) entrant en contact avec la deuxième surface de cuir (L2). Cette structure est reliée à un dispositif d'aspiration (SV).

10. Installation d'après l'exigence 8 ou 9, caractérisée par le fait que la membrane (M1, M2) présente un corps de base (GKM) ainsi qu'une couche de surface (OSM) de même souple élastique reliée à ce corps et que la structure en relief et de pores (RS, PS) est constituée dans le secteur de la couche de surface (OSM).

11. Installation d'après l'exigence 10, caractérisée par le fait que la couche de surface (OSM) est reliée de façon détachable avec le corps de base de la membrane.

12. Installation d'après l'une des exigences 7 à 11, caractérisée par le fait que la couche de surface (OSM) est reliée avec le corps de base de la membrane (GKM) par un système à fermeture Velcro.

13. Installation d'après l'une des exigences 7 à 12, caractérisée par le fait que la membrane (M2), sur la surface de travail (AO) entrant en contact avec la deuxième surface de cuir (L2) présente une structure en denture attaquant le cuir, clabotée lors de l'opération d'étirage.

14. Installation d'après l'une exigences 6 à 13, caractérisée par le fait qu'un dispositif de chauffage (HV) se trouvant en liaison active avec le cuir en traitement est prévu.

15. Installation d'après l'exigence 14, caractérisée par le fait que l'organe porteur (TO1, TO2) constituant la surface d'appui (AF) est constitué au moins partiellement em matière thermoconductrice, de préférence en métal, et est en liaison active avec un dispositif de chauffage de conduction et de conversion.

16. Installation d'après l'une des exigences 6 à 13, particulièrement d'après l'exigence 14 ou 15, caractérisée par le fait qu'un espace (SP) prenant la pièce de cuir (L) existe entre la surface d'appui (AF) et l'outil d'étirage (ASW). Cet espace est relié à un dispositif d'aspiration (SV).

17. Installation d'après l'une des exigences 14 à 16, caractérisée par le fait que l'organe porteur (TO1) est doté d'une couche de surface (OST) constituant la surface d'appui (AF) en matière très glissante en ce qui concerne le cuir.

18. Installation d'après l'exigence 17, caractérisée par le fait que la couche de surface (OST) de l'organe porteur (TO1) est en matière synthétique très glissante, en particulier tétrafluoréthylène.

19. Installation d'après l'exigence 18, caractérisée par le fait que la couche de surface (OST) de l'organe porteur (TO1) est en matière synthétique armée de fibres.

20. Installation d'après l'une des exigences 17 à 19, caractérisée par le fait qur l'organe porteur (TO1) présente un corps de base (GKM) relié de façon détachable avec la couche de surface (OST).

21. Installation d'après l'exigence 11 à 20, caractérisée par le fait qu'une couche adhérente est prévue pour la liaison amovible de la couche de surface (OSM, OST).

22. Installation d'après l'une des exigenges 6 à 21, caractérisée par le fait que le dispositif porteur (TRV2) présente un organe porteur (TO2) en bande, mobile en direction parallèle à la surface d'appui (AF) en ce qui concerne l'outil de pression et d'étirage (ASW) et relié à un dispositif d'entraînement d'avance (VA).
